# FASCICULE DE BREVET EUROPEEN

(11) **EP 0 461 000 B1**
(45) Date de publication et mention de la délivrance du brevet: **14.12.1994**
(21) Numéro de dépôt: 91401376.8
(22) Date de dépôt: 29.05.1991
(51) Int. Cl.: H04B 1/20, H04B 1/18, H01F 17/04

(54) **Boîte d'accord d'antenne pour postes tactiques hautes fréquences**
Antennenabstimmeinrichtung für taktische HF-Geräte
Antenna tuner unit for tactical HF apparatus

(30) Priorité: 08.06.1990 FR 9007173
(43) Date de publication de la demande: 11.12.1991
(73) Titulaire: THOMSON-CSF, 75008 Paris (FR)
(72) Inventeur: Balin, Jean-Claude, F-92045 Paris la Défense (FR)
(74) Mandataire: Lincot, Georges

(56) Documents cités:
- GB-A- 519 755
- GB-A- 618 694
- PATENT ABSTRACTS OF JAPAN, vol. 11, no. 41 (E-478)[2488], 6 février 1987; & JP-A-61 206 322
- DES INGENIEURS TASCHENBUCH, BAND: HÜTTE IV B, ELEKTROTECHNIK, TEIL B, FERNMELDETECHNIK , VERLAG WILHELM VON ERNSTE & SOHN, BERLIN-MÜNCHEN, SEITEN 417-420, ABSCHNITT H.

## Description

La présente invention concerne une boîte d'accord d'antenne pour postes radio tactiques hautes fréquences portables ou autoportés comportant plusieurs bobines d'accords.

De telles boîtes d'accord d'antenne sont bien connues de l'homme de l'art (voir aussi le brevet anglais GB-A-519 755). Elles sont réalisées soit à l'aide de selfs déroulables, soit à l'aide de poids selfiques à décroissance binaire commandés par un microprocesseur en fonction de la fréquence d'accord. Cependant les réalisations existantes qui pour la plupart utilisent des selfs à air conduisent à des dimensionnements en volume importants. Certaines réalisations qui pour diminuer l'encombrement utilisent des selfs comportant des circuits magnétiques ne sont cependant pas satisfaisantes car elles sont la cause des pertes magnétiques importantes qui ont lieu dans les circuits lorsque ceux-ci travaillent dans les parties saturées de leur cycle d'hystérésis. Des réalisations de circuits magnétiques à entrefer tel que celui décrit dans la demande de brevet anglaise GB-A-618 694 et celles décrites dans le livre "Hütte : Des Ingenieurs Taschenbuch, Band Hütte IV B, Elektrotechnik, Teil B, Fernmeldetechnik, Verlag Wilhelm von Ernst & Sohn, Berlin - München, Seiten 417-420, Abschnitt h): Formgebung von Kernen für Magnetische Bauelemente" permettent de diminuer les pertes magnétiques mais les enseignements tirés de ces ouvrages sont insuffisants pour permettre une réalisation de boîte d'accord d'antenne à faible encombrement.

Le but de l'invention est de pallier les inconvénients précités.

A cet effet, l'invention a pour objet une boîte d'accord d'antenne pour postes radio tactiques hautes fréquences comportant plusieurs bobines d'accords, caractérisé en ce que au moins une bobine comporte au moins un enroulement disposé sur une carcasse (8) et à l'intérieur d'un pot en ferrite composé de deux parties séparées par un entrefer, chacune des deux parties du pot en ferrite étant séparée de l'autre au moyen d'une rondelle isolante élastique disposée au fond de la partie correspondante du pot en ferrite entre celui-ci et la carcasse.

L'invention a pour principal avantage, qu'elle permet une réduction effective du volume des boîtes d'accord d'antenne des postes émetteurs hautes fréquences portables dans un rapport très important.

D'autres caractéristiques et avantages de l'invention apparaîtront ci-après à l'aide de la description qui suit faite en regard des figures annexées qui représentent :
la figure 1 : un mode de réalisation d'une boîte d'accord d'antenne selon l'invention ;
la figure 2 : un mode de réalisation d'une bobine d'accord composant la boîte d'antenne de la figure 1.
la figure 3 : une vue de dessus du mode de réalisation de la figure 1.

La boîte d'accord d'antenne qui est représentée à la figure 1 comporte un ensemble de bobines d'accord référencées de 1₁ à 1ₙ montées entre deux plaques métalliques 2, 3. La boîte d'accord d'antenne comporte de façon connue des poids selfiques de décroissance variant suivant une progression géométrique de raison voisine de deux. Afin d'obtenir un accord sur des antennes usuelles de longueur 1,2 m à 2,40 m ou éventuellement plus longues, la valeur selfique maximum qui est réalisée est de 200 microhenrys, ce qui conduit à un poids selfique maximum de 100 microhenrys pour une première bobine, 50 microhenrys pour une deuxième et ainsi de suite jusqu'à 100 x 2⁻ⁿ microhenrys. En fait onze poids selfiques sont suffisants pour couvrir la gamme haute fréquence 1,5 à 30 MHz des postes auxquels s'applique l'invention. Dans ces conditions la valeur de self induction maximale de chaque bobine peut être fixée à 25 microhenrys, le poids de 100 microhenrys étant alors réalisé à l'aide de 4 bobines de 25 microhenrys montées en série, celui de 50 microhenrys étant réalisé avec deux bobines de 25 microhenrys etc... Afin d'obtenir un faible volume, chaque bobine comporte de la manière représentée sur la figure 2 au moins un enroulement 4 enfermé à l'intérieur d'un pot en ferrite 5 de modèle standard 18/11 par exemple, constitué en matériau de type connu sous la désignation H32 commercialisé par la société LCC ou en matériaux équivalents connus sous les désignations K₁ ou 4C6 commercialisés respectivement par les sociétés SIEMENS et RTC qui possèdent des perméabilités de l'ordre de 200 et des inductances spécifiques de 40 ou 25 nanohenrys par spire. Cependant pour garder une linéarité acceptable sous des inductions qui ne dépassent pas la valeur de 10⁻² Tesla, les deux parties du pot en ferrite 5ₐ et 5_{b} sont maintenues séparées entre elles par un entrefer 6 pour réduire la perméabilité effective et obtenir une inductance spécifique de 10 nanohenrys par spire environ. Cet entrefer est obtenu en intercalant des rondelles isolantes élastiques 7 entre les fonds des pots en ferrite 5 et la carcasse 8 sur laquelle sont enroulés les spires de l'enroulement 4. De la sorte toutes les bobines de la boîte d'accord d'antenne qui comportent une valeur appréciable de self sont réalisées suivant un montage identique, seul le nombre de spires est adapté pour obtenir pour chaque bobine spécifique la self désirée. Dans ce montage les bobines peuvent être placées l'une contre l'autre en laissant juste le jeu fonctionnel nécessaire sans qu'il y ait risque d'obtenir un couplage appréciable entre les différentes selfs. Pour améliorer la dissipation du bobinage et sa rigidité la carcasse 8 peut être imprégnée et peut comporter un noyau central 9 massif en résine polymérisable du type de celle commercialisé sous la marque de fabrique "Scotchcast" commercialisé par la société de droit des Etats-Unis d'Amérique" Minnesota Mining and Manufacturing Company". Pour dissiper la chaleur les plaques 2 et 3 sont réalisées dans un matériau métallique bon conducteur de la chaleur, en aluminium par exemple, et pour des facilités de réalisation une plaque peut être formée éventuellement par une paroi du poste émetteur. Des vis de serrage 10 en matériau isolant, en nylon par exemple, sont prévues pour serrer les pots entre les plaques 2 et 3 ou en matériau conducteur disposé autour des pots ferrite suivant la figure 3. D'autre part, pour diminuer au maximum la capacité répartie de l'enroulement 4, la carcasse 8 peut être partagée en deux compartiments comme le montre la figure 2.

Avec les caractéristiques de pots précédentes la puissance que peut ainsi supporter la boîte d'accord d'antenne est de 50 watts PEP (où PEP est l'abréviation du terme anglo saxon "Peak envelop power") pour une linéarité de -36 dBC sur l'intermodulation de rang 3 et de 25 Watts moyen permanent. La perte d'insertion aux fréquences les plus défavorables est de l'ordre de 1,5 dB. A 25 Watts PEP l'intermodulation de rang 3 est de l'ordre de -45 dB PEP.

## Revendications

1. Boîte d'accord d'antenne pour postes radio tactiques hautes fréquences, comportant plusieurs bobines d'accords (1₁-1ₙ), caractérisé en ce que au moins une bobine comporte au moins un enroulement (4) disposé sur une carcasse (8) et à l'intérieur d'un pot (5) en ferrite composé de deux parties (5a, 5b) séparées par entrefer (6), chacune des deux parties (5a, 5b) du pot (5) en ferrite étant séparée de l'autre au moyen d'une rondelle isolante élastique (7) disposée au fond de la partie correspondante (5a, 5b) du pot (5) en ferrite entre celui-ci et la carcasse (8).

2. Boîte d'accord d'antenne selon la revendication 1, caractérisée en ce que chaque bobine (1₁-1ₙ) comporte une carcasse (8) à au moins deux compartiments pour diminuer la capacité répartie sur les enroulements (4).

3. Boîte d'accord d'antenne selon l'une quelconque des revendications 1 et 2, caractérisée en ce que les pots en ferrite (5) sont fixés entre deux plaques amagnétiques (2, 3) bonnes conductrices de la chaleur.

4. Boîte d'accord d'antenne selon la revendication 3, caractérisée en ce qu'au moins une des plaques amagnétiques (2, 3) est formée par la paroi du poste radio.

5. Boîte d'accord d'antenne selon l'une quelconque des revendications 2 à 4, caractérisée en ce que la carcasse (8) de chaque bobine (1₁-1ₙ) est imprégnée et comporte un noyau central massif (9) en résine polymérisable améliorant la dissipation et la rigidité de la bobine (1₁-1ₙ) correspondante.

## Patentansprüche

1. Antennen-Abstimmeinheit für taktische Hochfrequenz-Funkstationen mit mehreren Abstimmspulen (1₁ - 1ₙ), dadurch gekennzeichnet, daß mindestens eine Spule mindestens eine Wicklung (4) enthält, die auf eine Karkasse (8) gewickelt ist und sich im Inneren eines aus zwei durch einen Luftspalt (6) getrennten Teilen (5a, 5b) gebildeten Ferrittopf (5) befindet, wobei die beiden Teile (5a, 5b) des Ferrittopfs (5) voneinander durch eine elastische isolierende Scheibe (7) getrennt sind, die am Boden des entsprechenden Teils (5a, 5b) des Ferrittopfs (5) zwischen diesem und der Karkasse (8) liegt.

2. Abstimmeinheit nach Anspruch 1, dadurch gekennzeichnet, daß jede Spule (1₁ - 1ₙ) eine Karkasse (8) mit mindestens zwei Abteilen aufweist, um die verteilte Kapazität der Wicklungen (4) zu verringern.

3. Abstimmeinheit nach einem beliebigen der Ansprüche 1 und 2, dadurch gekennzeichnet, daß die Ferrittöpfe (5) zwischen zwei unmagnetischen Platten (2, 3) fixiert sind, die gute Wärmeleiter sind.

4. Abstimmeinheit nach Anspruch 3, dadurch gekennzeichnet, daß mindestens eine der unmagnetischen Platten (2, 3) aus der Wand der Funkstation besteht.

5. Abstimmeinheit nach einem beliebigen der Ansprüche 2 bis 4, dadurch gekennzeichnet, daß die Karkasse (8) jeder Spule (1₁ - 1ₙ) imprägniert ist und einen massiven zentralen Kern (9) aus einem polymerisierbaren Harz enthält, der die Wärmeabfuhr und die Steifigkeit der entsprechenden Spule (1₁ - 1ₙ) verbessert.

## Claims

1. Antenna tuning box for high-frequency tactical radio sets, which includes several tuning coils (1₁-1ₙ), characterized in that at least one coil includes at least one winding (4) arranged on a former (8) and inside a ferrite pot (5) composed of two parts (5a, 5b) separated by an air gap (6), each of the two parts (5a, 5b) of the ferrite pot (5) being separated from the other by means of an elastic insulating washer (7) arranged at the bottom of the corresponding part (5a, 5b) of the ferrite pot (5) between the latter and the former (8).

2. Antenna tuning box according to Claim 1, characterized in that each coil (1₁-1ₙ) includes a former (8) having at least two compartments in order to decrease the capacitance distributed over the windings (4).

3. Antenna tuning box according to either of Claims 1 and 2, characterized in that the ferrite pots (5) are fixed between two non-magnetic plates (2, 3) which are good heat conductors.

4. Antenna tuning box according to Claim 3, characterized in that at least one of the non-magnetic plates (2, 3) is formed by the wall of the radio set.

5. Antenna tuning box according to any one of Claims 2 to 4, characterized in that the former (8) of each coil (1₁-1ₙ) is impregnated and includes a solid central core (9) made of polymerizable resin, improving the dissipation and the rigidity of the corresponding coil (1₁-1ₙ).
